# EUROPÄISCHE PATENTSCHRIFT

(11) **EP 0 167 739 B1**
(45) Veröffentlichungstag und Bekanntmachung des Hinweises auf die Patenterteilung: **14.12.1988**
(21) Anmeldenummer: 85105351.2
(22) Anmeldetag: 02.05.1985
(51) Int. Cl.: H01T 13/22, H01T 13/46

(54) **Zündvorrichtung für eine Brennkraftmaschine**
Ignition device for a combustion engine
Dispositif d'allumage pour un moteur à combustion

(30) Priorität: 06.06.1984 DE 3421023
(43) Veröffentlichungstag der Anmeldung: 15.01.1986
(73) Patentinhaber: Dr.Ing.h.c. F. Porsche Aktiengesellschaft, 70435 Stuttgart (DE)
(72) Erfinder: Bott, Helmuth, D-7530 Pforzheim (DE)

(56) Entgegenhaltungen:
- GB-A- 492 044
- US-A- 1 542 825
- US-A- 4 308 487

## Beschreibung

Die Erfindung betrifft eine Zündvorrichtung für eine fremdgezündete Hubkolben-Brennkraftmaschine nach dem Oberbegriff des Anspruchs 1.

Bei einer derartigen, aus US-A-1 385 529 bekannten Zündvorrichtung sind die mit Masseelektroden zusammenwirkenden beiden Mittelelektroden von einem einstückigen Isolierkörper ummantelt und über eine sie verbindende metallische Brücke und einen Anschlußstift an eine gemeinsame Zündleitung zum Zündverteiler angeschlossen. Da nur eine Zündleitung vorgesehen ist, wird das angestrebte Ziel einer erhöhten Zündsicherheit nur unvollkommen erreicht. Außerdem ist für diese Zündvorrichtung eine aufwendige Sonderkonstruktion erforderlich, die angesichts der Vielzahl von zu lösenden metallurgischen und thermischen Problemen nur mit sehr hohen Entwicklungskosten zur Serienreife gebracht werden kann.

Aus US-A-1 542 825 ist es bekannt, zwei Isolierkörper mit ihren ebenen Längsflächen aneinanderliegend in einem Kerzengehäuse anzuordnen und mit einem Gewindering zu verschrauben. Die so gebildete Zündeinrichtung stellt jedoch nur eine einzige Zündkerze dar.

Bei einer aus US-A-4 308 487 bekannten Doppelzündkerze ist ein einziger ungeteilter Isolierkörper mit Mittelelektroden für die beiden Zündelektroden vorgesehen.

Die Aufgabe der Erfindung besteht darin, eine Doppelzündvorrichtung in der Weise weiterzuentwickeln, daß sie eine verbesserte Zündsicherheit gewährleistet und daß geringe Kosten für die Entwicklung und die Fertigung dieser Zündvorrichtung entstehen.

Eine Lösung dieser Aufgabe gelingt mit den im Kennzeichen des Anspruchs 1 aufgeführten Merkmalen. Beide Mittelelektroden sind von gesonderten Isolierkörpern umgeben und durch getrennte Zündleitungen mit dem Zündverteiler verbunden. Die Zündvorrichtung besteht aus zwei getrennt herstellbaren Kerzenkörpern, die zusammen mit den Zündleitungen und Masseelektroden zwei elektrisch voneinander isolierte Zündkreise bilden, so daß bei Ausfall des einen Zündkreises der andere noch voll funktionsfähig bleibt. Die Isolierkörper weisen einen halbkreisförmigen Querschnitt auf und liegen mit ihren Längsflächen aneinander an. Somit wird die radiale Ausdehnung der Zündvorrichtung verringert. Da die Kerzenkörper so gestaltet sind, daß der eine günstigere Zündvoraussetzungen für fettes, der andere für mageres Gemisch bietet, läßt sich die Zündsicherheit bei unterschiedlicher Betriebsweise der Brennkraftmaschine verbessern. Bei der Konstruktion und Entwicklung dieser beiden Kerzenkörper kann man sich die Erfahrungen zunutze machen, die mit herkömmlichen, handelsüblichen Zündkerzen gesammelt wurden und so den Entwicklungsaufwand senken. Die Formgebung und Dimensionierung dieser Kerzenkörper läßt sich ohne weiteres handelsüblichen Zündkerzen angleichen, wodurch es möglich wird, bewährte konstruktive Lösungen für die Probleme hinsichtlich thermischer Beständigkeit, mechanischer Festigkeit und Korrosion zu übernehmen.

Ein Ausführungsbeispiel der Erfindung ist in der Zeichnung dargestellt und wird nachfolgend erläutert. Es zeigt:
Fig. 1 Zündvorrichtung mit Doppelzündkerze im Zylinderkopf einer Brennkraftmaschine,
Fig. 2 Querschnitt der Zündvorrichtung nach der Linie 11 - 11 der Fig. 1,
Fig. 3 Zündvorrichtung mit geringfügig abgewandelter Doppelzündkerze, zentral in einem Vier-Ventil-Zylinderkopf,
Fig. 4 Ansicht auf die Grundfläche des Zylinderkopfs gemäß Fig. 3.

In den Zylinderkopf 1 einer Brennkraftmaschine, der zusammen mit einer Mulde 2 des Kolbens 3 einen rotationssymmetrischen Brennraum 4 bildet, wie er in einem neuzeitlichen Flugmotor verwendet wird, ist eine Zündvorrichtung mit zwei Kerzenkörpern 5 und 6 eingeschraubt. Die Kerzenkörper 5 und 6 sind in einem metallischen Kerzengehäuse 7 zentriert und gehalten, das unter Zwischenlage eines Dichtungsrings 8 in den Zylinderkopf 1 geschraubt ist. Die gleichgestalteten Mittelelektroden 9 der Kerzenkörper 5, 6 bestehen aus einem unteren, in den Brennraum 4 hineinragenden Elektrodenstift 10, einem Anschlußbolzen 11 und einer sie verbindenden elektrisch leitenden Glasschmelze 12. Auf das obere Ende der Anschlußbolzen 11 sind Anschlußmuttern 13 geschraubt, auf denen die nicht dargestellten Zündleiₜungen mit Kerzensteckern zu befestigen sind. Bei Anlegen der Zündspannung erzeugen die Elektrodenstifte 10 zusammen mit hakenförmig gebogenen, am Kerzengehäuse 7 angebrachten Masseelektroden 14 und 15 die Zündfunken.

Die Mittelelektroden 9 sind mit Isolierkörpern 16 und 17 ummantelt, die im Bereich außerhalb des Zylinderkopfes 1 halbkreisförmigen Querschnitt aufweisen und mit ihren ebenen Längsflächen 18 und 19 aneinander anliegen. An ihren Kreisflächen 20 und 21 sind beide Isolierkörper 16 und 17 im mittleren und im oberen Bereich des Kerzengehäuses 7 zentriert. Zur axialen Fixierung im Kerzengehäuse 7 stützen sie sich an einem Gehäuseabsatz 22 ab und sind durch einen Bördelring 23 gehalten. Die brennraumseitigen Teilabschnitte 24 und 25 der Isolierkörper 16,17 unterhalb des Gehäuseabsatzes 22 sind im Querschnitt kreisförmig und sind zum Brennraum 4 hin konisch verjüngt gestaltet. So sind zwischen den konischen Teilabschnitten 24, 25 Spalte 26 und 27 gebildet, die dazu dienen, einen Atmungsraum zu

schaffen und eine Selbstreinigung durch Freibrennen von Verbrennungsrückständen zu ermöglichen.

Nach Fig. 3 und Fig. 4 ist die Zündvorrichtung zentral in einem Vier-Ventil-Zylinderkopf eingeschraubt. Zu ihrer linken Seite liegen zwei Auslaßventile 28, zu ihrer rechten Seite zwei etwas größere Einlaßventile 29. In diesem Ausführungsbeispiel ist in das Kerzengehäuse 30 zur axialen Fixierung der Isolierkörper 16, 17 ein Gewindering 31 geschraubt, an dem der Bördelring 23 angebracht ist. Auf diese Weise wird es möglich, beide Kerzenkörper 5, 6 getrennt auszuwechseln. Zum Einschrauben sind der Gewindering 31 und das Kerzengehäuse 30 außen mit Sechskantschlüsselflächen versehen.

Wird anstelle der Zündvorrichtung mit Doppelzündkerze eine handelsübliche Einfachzündkerze verwendet, so wird in die Gewindebohrung des Zylinderkopfes 1 zur Aufnahme dieser Zündkerze ein Gewindeeinsatz eingeschraubt. So kann derselbe Zylinderkopf ohne jede Änderung sowohl für Brennkraftmaschinen mit Doppelzündung, wie es z. B. für Flugmotoren nötig ist, als auch für Einfachzündung verwendet werden.

In beiden Ausführungsbeispielen nach Fig. 1 und Fig. 3 liegen die Mittelelektroden auf ihrer ganzen Länge parallel. Um ein durch Feuchtigkeit begünstigtes Überspringen von Zündfunken von dem einen zum anderen Anschlußbolzen zu vermeiden, könnten ihre Anschlußenden zu den Zündleitungen gegensinnig, beispielsweise um 45° abgewinkelt sein, so daß an dieser Stelle für die Isolierkörper mehr Raum zur Verfügung steht.

## Patentansprüche

1. Zündvorrichtung einer fremdgezündeten Hubkolben-Brennkraftmaschine mit zwei Mittelelektroden, die mit Masseelektroden zusammenwirken, die an einem in den Zylinderkopf eingeschraubten Gehäuse angebracht sind, das gegenüber den Mittelelektroden elektrisch isoliert ist wobei die Mittelelektroden mit gesonderten Anschlußbolzen (11) über zwei Zündleitungen an einen Zündverteiler anschließbar sind, dadurch gekennzeichnet, daß beide Mittelelektroden (9) mit gesonderten Isolierkörpern (16 bzw. 17) ummantelt sind und daß die Isolierkörper (16, 17) auf dem größten Teil ihrer Länge einen halbkreisförmigen Querschnitt aufweisen und mit ihren ebenen Längsflächen aneinanderliegend im Kerzengehäuse (7) zentriert und befestigt sind und daß die aus den Isolierkörpern (16 bzw. 17) und Mittelelektroden (9) gebildeten Kerzenkörper durch geringfügig unterschiedliche Bauform bzw. Abmessungen so gestaltet sind, daß der eine günstigere Zündvorraussetzungen für fettes, der andere für mageres Gemisch bietet.

2. Zündvorrichtung nach Anspruch 1, dadurch gekennzeichnet, daß sich die den Zylinderkopf (1) durchragenden, brennraumseitigen Teilabschnitte (24, 25) der Isolierkörper (16, 17) zum Brennraum (4) hin konisch verjüngen.

3. Zündvorrichtung nach Anspruch 2, dadurch gekennzeichnet, daß zwischen den beiden konischen Teilabschnitten (24,25) und der Innenwand des Kerzengehäuses (7) zum Brennraum (4) hin offene Spalten (26, 27) ausgebildet sind.

4. Zündvorrichtung nach Anspruch 1, dadurch gekennzeichnet, daß die Isolierkörper (16, 17) zwischen einem Gehäuseabsatz (22) und einem Bördelring (23) des Kerzengehäuses (7) axial fixiert sind.

5. Zündvorrichtung nach Anspruch 4, dadurch gekennzeichnet, daß der Bördelring (23) an einem Gewindering (31) angebracht ist, der mit dem Kerzengehäuse (7) verschraubt ist.

## Claims

I. An ignition device of an externally ignited piston combustion engine with two central electrodes, which cooperate with mass electrodes mounted on a housing screwed into the cylinder head, the housing being electrically insulated with respect to the central electrodes, which are connectable to an ignition distributor with separate connection pins (11) via two ignition circuits, characterised in that the two central electrodes (9) are encased in separate insulating bodies (16 and 17), and in that the insulating bodies (16, 17) have a semi-circular cross-section over the larger part of their length and are centred and fixed in the spark plug housing (7) with their plane longitudinal faces abutting one another, and in that the spark plug bodies formed by the insulating bodies (16 and 17) and central electrodes (9) are formed slightly differently, in such a manner that the one offers more favourable ignition conditions for a greasy mixture and the other offers more favourable ignition conditions for a non-greasy mixture.

2. An ignition device according to claim 1, characterised in that the sections (24, 25) of the insulating bodies (16,17) on the combustion chamber side, which sections project through the cylinder head (1) taper conically towards the combustion chamber (4).

3. An ignition device according to claim 2, characterised in that gaps (26, 27), which are open with respect to the combustion chamber, are formed between the two conical sections (24, 25) and the inner wall of the spark plug housing (7).

4. An ignition device according to claim 1, characterised in that the insulating bodies (16, 17) are axially fixed between a shoulder (22) of the housing and a flanged ring (23) of the spark plug housing (7).

5. An ignition device according to claim 4, characterised in that the flanged ring (23) is mounted on a threaded ring (31) screwed to the spark plug housing (7).

## Revendications

1. Dispositif d'allumage pour un moteur à combustion interne à pistons alternatifs et allumage extérieur, comprenant deux électrodes centrales qui coopèrent avec des électrodes de masse disposées dans un boîtier vissé dans la culasse de cylindre et isolé électriquement des électrodes centrales, les électrodes centrales qui comprennent des éléments de raccordement allongés particuliers (11) pouvant être raccordées par deux conducteurs d'allumage à un distributeur d'allumage, caractérisé en ce que les deux électrodes centrales (9) sont entourées par des corps isolants particuliers (16 ou 17), les corps isolants (16, 17) présentent sur la plus grande partie de leur longueur une section en forme de demi-cercle et sont centrés et fixés dans le boîtier à bougie (7) en s'appliquant l'un contre l'autre par leurs surfaces longitudinales plates, et les corps de bougie formés par les corps isolants (16 ou 17) et les électrodes centrales (9) sont constitués selon une forme et des dimensions légèrement différentes de façon à offrir des conditions d'allumage plus favorables, l'une pour un mélange riche et l'autre pour un mélange maigre.

2. Dispositif d'allumage selon la revendication 1, caractérisé en ce que les sections partielles (24, 25) des corps isolants (16, 17) qui sont du côté de la chambre de combustion et qui traversent la culasse de cylindre (1) vont en se réduisant sous une forme conique en direction de la chambre de combustion (4).

3. Dispositif d'allumage selon la revendication 2, caractérisé en ce que des interstices (26, 27) ouverts en direction de la chambre de combustion (4) sont constitués entre les deux sections partielles de forme conique (24, 25) et la paroi interne du boîtier à bougie (7).

4. Dispositif d'allumage selon la revendication 1, caractérisé en ce que les corps isolants (16,17) sont fixés axialement entre un gradin (22) du boîtier et une bague à bride (23) du boîtier à bougie (7).

5. Dispositif d'allumage selon la revendication 4, caractérisé en ce que la bride annulaire (23) est prévue sur une bague filetée (31) vissée sur le boîtier à bougie (7).
